# EUROPÄISCHE PATENTSCHRIFT

(11) **EP 0 525 380 B1**
(45) Veröffentlichungstag und Bekanntmachung des Hinweises auf die Patenterteilung: **30.08.1995**
(21) Anmeldenummer: 92110536.7
(22) Anmeldetag: 23.06.1992
(51) Int. Cl.: F27D 15/02, F27D 23/00

(54) **Schubrostkühler**
Grate cooler
Refroidisseur à grilles

(30) Priorität: 09.07.1991 DE 9108470 U
(43) Veröffentlichungstag der Anmeldung: 03.02.1993
(73) Patentinhaber: KRUPP POLYSIUS AG, 59269 Beckum (DE)
(72) Erfinder: Tegtmeier, Gert, Dipl.-Ing., W-4740 Oelde (DE)
(74) Vertreter: Tetzner, Volkmar, Dr.-Ing. Dr. jur.

(56) Entgegenhaltungen:
- DE-C- 450 676
- FR-A- 1 164 458
- US-A- 4 290 610

## Beschreibung

Die Erfindung betrifft einen Schubrostkühler entsprechend dem Oberbegriff des Anspruches 1.

Da die Kühlluft bei einem Schubrostkühler durch den unterhalb der Rostelemente befindlichen Innenraum des Kühlergehäuses zugeführt wird, steht dieser Innenraum des Kühlergehäuses unter Luftüberdruck. Eine zur Erzeugung der Schubbewegung der Rostelemente dienende Antriebseinrichtung ist üblicherweise außerhalb des Kühlergehäuses angeordnet und greift mittels einer Antriebsachse durch einen länglichen Durchbruch hindurch, der in einer Seitenwand des Kühlergehäuses vorgesehen ist.

Um ein Entweichen der Kühlluft sowie einen Austritt von staubförmigen Teilchen des Kühlgutes durch diesen länglichen Durchbruch zu verhindern, sind bei den bisher bekannten Ausführungen besondere Maßnahmen für eine staub- und luftdichte Abdichtung dieses Durchbruches vorgesehen.

Bei einer bekannten Ausführung dieser Art wird eine mit der Antriebsachse fest verbundene und demgemäß mir ihr bewegliche Dichtplatte durch Federkraft gegen eine mit der Seitenwand des Kühlergehäuses verbundene, feststehende Dichtplatte gepreßt. Wird die bewegliche Dichtplatte von der Antriebsachse bei der Schubbewegung vor- und zurückbewegt, so reiben die unter Federdruck aneinanderliegenden Dichtplatten ständig gegeneinander. Um den Verschleiß der geschliffenen Reibflächen in Grenzen zu halten, versucht man, mittels einer Zentralschmiereinrichtung ständig Fett zwischen die Reibflächen zu pressen.

Die Abdichtung zwischen der Antriebsachse und der beweglichen Dichtplatte erfolgt bei dieser bekannten Ausführung durch eine Stopfbuchse, die gleichfalls durch Federkraft gegen die Antriebsachse und die Dichtplatte gedrückt wird. Um die bewegliche Dichtplatte in ihrer Lage auf der Antriebsachse zu halten, wird sie durch eine Führungsleiste geführt.

Nachteilig ist bei dieser bekannten Ausführung vor allem der starke Verschleiß der relativ zueinander bewegten Dichtungselemente, ferner der mit der Zentralschmierung verbundene hohe Aufwand sowie die Notwendigkeit einer häufigen Wartung. Ungünstig ist insbesondere, daß Störungen an diesem Dichtungssystem (etwa ein durch verschmutztes Fett bedingter Ausfall der Zentralschmierung) einen Stillstand des Schubrostkühlers und damit unter Umständen einen zeitweisen Ausfall der ganzen Ofenanlage mit sich bringen kann.

Der Erfindung liegt daher die Aufgabe zugrunde, unter Vermeidung dieser Nachteile einen Schubrostkühler der im Oberbegriff des Anspruches 1 vorausgesetzten Art so auszubilden, daß der mit der luft- und staubdichten Abdichtung des Kühlergehäuses verbundene Aufwand wesentlich verringert ist und sich eine hohe Störungsfreiheit der Anlage ergibt.

Diese Aufgabe wird erfindungsgemäß durch das kennzeichnende Merkmal des Anspruches 1 gelöst.

Zweckmäßige Ausgestaltungen der Erfindung sind Gegenstand der Unteransprüche.

Bei dem erfindungsgemäßen Schubrostkühler ist die Antriebseinrichtung von einem Antriebsgehäuse umschlossen, dessen Innenraum gegenüber Atmosphäre luftdicht abgeschlossen ist, dagegen zum Innenraum des Kühlergehäuses eine Druckausgleichsverbindung aufweist.

Indem die Erfindung eine Druckausgleichsverbindung zwischen dem Innenraum des Kühlergehäuses und dem Innenraum des Antriebsgehäuses herstellt, verzichtet sie - im Unterschied zur der eingangs geschilderten bekannten Ausführung - bewußt darauf, den in der Seitenwand des Kühlergehäuses vorgesehenen, zur Durchführung der Antriebsachse bestimmten länglichen Durchbruch luftdicht abzudichten. Erfindungsgemäß wird vielmehr der Innenraum des Antriebsgehäuses gegenüber Atmosphäre luftdicht abgeschlossen (d.h. die Antriebseinrichtung gekapselt), was auf einfache Weise mittels eines Deckels erfolgen kann, der vorzugsweise mit einem Fenster versehen ist, durch das die Antriebseinrichtung beobachtet werden kann.

Im Bereich des länglichen Durchbruches der Seitenwand des Kühlergehäuses wird erfindungsgemäß nicht ein luftdichter Abschluß vorgesehen, sondern vorzugsweise eine weitgehend verschleißfrei arbeitende Labyrinthdichtung, die ein Eindringen von Staub aus dem Innenraum des Kühlergehäuses in das Antriebsgehäuse praktisch ausschließt, jedoch eine Druckausgleichsverbindung zwischen den Innenräumen des Kühlergehäuses und des Antriebsgehäuses zuläßt.

Der Luftdruck im Innenraum des Kühlergehäuses entspricht normalerweise stets dem im Innenraum des Antriebsgehäuses , so daß es nicht zum Überströmen von Luft aus dem Kühlergehäuse in das Antriebsgehäuse kommt. Mangels nennenswerter Luftströmungen kann infolgedessen auch kein Staubtransport vom Kühlergehäuse zum Antriebsgehäuse erfolgen. Lediglich bei Druckschwankungen im Kühler ergeben sich geringfügige Luftströmungen in der einen oder anderen Richtung, bis der Druckausgleich wieder hergestellt ist. Bei diesen ohnehin kleinen Ausgleichsströmungen verhindert jedoch die Labyrinthdichtung einen Staubtransport in das Antriebsgehäuse.

Gegenüber der eingangs geschilderten bekannten Ausführung zeichnet sich die erfindungsgemäße Lösung vor allem durch den Wegfall der aufwendigen Zentralschmierung aus, was nicht nur die Fertigung und Montage verbilligt, sondern auch im Betrieb eine beachtliche Einsparung an Schmiermittel ergibt.

Durch den Wegfall der Zentralschmierung wird ferner die Störungsfreiheit des Schubrostkühlers und damit der gesamten Ofenanlage wesentlich verbessert. Die erfindungsgemäß als reine Staubabdichtung eingesetzte Labyrinthdichtung arbeitet nahezu verschleiß- und wartungsfrei.

Die Kapselung der Antriebseinrichtung ergibt ferner einen verbesserten Schutz der Hydraulikzylinder und damit eine Steigerung der Lebensdauer von Kolbenstangen und Dichtungen.

Ein Ausführungsbeispiel der Erfindung ist in der Zeichnung veranschaulicht.

Es zeigen
- Fig.1: einen Querschnitt durch die für das Verständnis der Erfindung wesentlichen Teile eines Schubrostkühlers,
- Fig.2: einen Schnitt längs der Linie II-II der Fig.1,
- Fig.3: eine Ansicht in Pfeilrichtung III.

Der in einem Ausschnitt veranschaulichte Schubrostkühler enthält ein Kühlergehäuse 1, dessen unterhalb der (nicht dargestellten) Rostelemente befindlicher Innenraum 2 unter Luftüberdruck steht. Außerhalb des Kühlergehäuses 1 ist eine von Hydraulikzylindern gebildete Antriebseinrichtung 3 angeordnet, die zur Erzeugung der Schubbewegung der Rostelemente dient. Zu dieser Antriebseinrichtung 3 gehört eine Antriebsachse 4, die durch einen länglichen Durchbruch 5 in der Seitenwand 6 des Kühlergehäuses 1 hindurchgreift.

Die Antriebseinrichtung 3 ist von einem Antriebsgehäuse 7 umschlossen, dessen Innenraum 8 gegenüber Atmosphäre durch einen mit zwei Fenstern 9, 10 versehenen Deckel 11 luftdicht abgeschlossen ist, dagegen zum Innenraum 2 des Kühlergehäuses 1 eine Druckausgleichsverbindung aufweist.

Zu diesem Zweck ist die Durchführung der Antriebsachse 4 durch den in der Seitenwand 6 des Kühlergehäuses 1 vorgesehenen Durchbruch 5 mittels einer Labyrinthdichtung 12 staubdicht (jedoch nicht luftdicht) abgedichtet. Diese Labyrinthdichtung 12 läßt somit eine Druckausgleichsverbindung zwischen dem Innenraum 2 des Kühlergehäuses 1 und dem Innenraum 8 des Antriebsgehäuses 7 zu.

Die Labyrinthdichtung 12 enthält zwei an der Antriebsachse 4 mit Hilfe von drei Stellschrauben 13 befestigte ovale Dichtelemente 14, die mit der Antriebsachse 4 in Schubrichtung beweglich sind. Weiterhin enthält die Labyrinthdichtung 12 zwei stationäre Dichtelemente 15, die mit der Seitenwand 6 des Kühlergehäuses 1 fest verbunden sind. Die Dichtelemente 14 und 15 greifen in der aus der Zeichnung ersichtlichen Weise mit geringem Abstand ineinander.

Unterhalb der Labyrinthdichtung 12 ist ein Trichter 16 vorgesehen, der an seinem unteren Ende eine Öffnung 17 aufweist, durch die aus der Labyrinthdichtung 12 ausfallender Staub in den Innenraum 2 des Kühlergehäuses 1 zurückgeführt wird.

Zwischen den beiden feststehenden Dichtelementen 15 befinden sich im unteren Bereich dreieckförmige Distanzelemente 18, die einen nach unten offenen Schlitz bilden, durch den in die Labyrinthdichtung 12 geratener Staub sowie kleine Klinkerteilchen in den Trichter 16 fallen können.

Um durch den Kühlrost herabfallenden Klinker möglichst aus dem Bereich der Labyrinthdichtung 12 fernzuhalten, ist oberhalb der Antriebsachse 4 (d.h. über dem im Innenraum 2 des Kühlergehäuses 1 befindlichen Teil der Labyrinthdichtung 12) ein Schutzblech 19 vorgesehen.

Abweichend von dem dargestellten und beschriebenen Ausführungsbeispiel ist es möglich, die Labyrinthdichtung 12 nur mit einem einzigen, zwischen den beweglichen Dichtelementen 14 angeordneten, feststehenden Dichtelement 15 auszubilden. Das zweite (innere) feststehende Dichtelement 15 sowie die Distanzelemente 18 kommen bei dieser Variante in Fortfall.

Eine Labyrinthdichtung der beschriebenen Art kann auch für die Abdichtung der Durchbrüche an den Schwingrahmenquerträgern eingesetzt werden, deren Lagerung gleichfalls in einem nach außen luftdichten Gehäuse untergebracht ist.

## Patentansprüche

1. Schubrostkühler, enthaltend
a) ein Kühlergehäuse (1), dessen unterhalb der Rostelemente befindlicher Innenraum (2) unter Luftüberdruck steht,
b) eine außerhalb des Kühlergehäuses (1) angeordnete, zur Erzeugung der Schubbewegung der Rostelemente dienende Antriebseinrichtung (3), die mittels einer Antriebsachse (4) durch einen in einer Seitenwand (6) des Kühlergehäuses (1) vorgesehenen, länglichen Durchbruch (5) hindurchgreift,
dadurch gekennzeichnet, daß
c) die Antriebseinrichtung (3) von einem Antriebsgehäuse (7) umschlossen ist, dessen Innenraum (8) gegenüber Atmosphäre luftdicht abgeschlossen ist, dagegen zum Innenraum (2) des Kühlergehäuses (1) eine Druckausgleichsverbindung aufweist.

2. Schubrostkühler nach Anspruch 1, dadurch gekennzeichnet, daß die Durchführung der Antriebsachse (4) durch den in der Seitenwand (6) des Kühlergehäuses (1) vorgesehenen Durchbruch (5) mittels einer Labyrinthdichtung (12) abgedichtet ist, die eine Druckausgleichsverbindung zwischen dem Innenraum (2) des Kühlergehäuses (1) und dem Innenraum (8) des Antriebsgehäuses (7) bildet.

3. Schubrostkühler nach Anspruch 2, dadurch gekennzeichnet, daß die Labyrinthdichtung (12) wenigstens zwei an der Antriebsachse (4) befestigte und mit ihr in Schubrichtung bewegliche ovale Dichtelemente (14) und wenigstens ein mit der Seitenwand (6) des Kühlergehäuses (1) fest verbundenes, stationäres Dichtelement (15) enthält.

4. Schubrostkühler nach Anspruch 2, dadurch gekennzeichnet, daß unterhalb der Labyrinthdichtung (12) ein Trichter (16) vorgesehen ist, über den aus der Labyrinthdichtung ausfallender Staub in den Innenraum (2) des Kühlergehäuses (1) rückführbar ist.

5. Schubrostkühler nach Anspruch 2, dadurch gekennzeichnet, daß oberhalb des im Innenraum (2) des Kühlergehäuses (1) befindlichen Teiles der Labyrinthdichtung (12) ein Schutzblech (19) vorgesehen ist.

6. Schubrostkühler nach Anspruch 1, dadurch gekennzeichnet, daß das Antriebsgehäuse (7) durch einen vorzugsweise mit wenigstens einem Fenster (9, 10) versehenen Deckel (11) luftdicht gegenüber Atmosphäre abgeschlossen ist.

## Claims

1. Reciprocating grate cooler, containing
a) a cooler housing (1), the interior (2) of which is located below the grate elements and is under positive air pressure,
b) a drive arrangement (3) which is arranged outside the cooler housing (1) and serves to produce the thrust motion of the grate elements, and which engages by means of a drive shaft (4) through an elongated opening (5) provided in a side wall (6) of the cooler housing (1),
characterised in that
c) the drive arrangement (3) is enclosed by a drive housing (7), the interior (8) of which is closed off so as to be airtight against the atmosphere but on the other hand has a pressure equalisation connection to the interior (2) of the cooler housing (1).

2. Reciprocating grate cooler as claimed in claim 1, characterised in that the passage of the driving shaft (4) through the elongated opening (5) provided in the side wall (6) of the cooler housing (1) is sealed by means of a labyrinth seal (12) which forms a pressure equalisation connection between the interior (2) of the cooler housing (1) and the interior (8) of the drive housing (7).

3. Reciprocating grate cooler as claimed in claim 2, characterised in that the labyrinth seal (12) contains at least two oval sealing elements (14) which are fixed on the drive shaft (4) and are movable with it in the direction of thrust and at least one stationary sealing element (15) which is firmly connected to the side wall (6) of the cooler housing (1).

4. Reciprocating grate cooler as claimed in claim 2, characterised in that below the labyrinth seal (12) there is provided a hopper (16) through which dust falling out of the labyrinth seal can be returned to the interior (2) of the cooler housing (1).

5. Reciprocating grate cooler as claimed in claim 2, characterised in that a guard plate (19) is provided above the part of the labyrinth seal (12) located in the interior (2) of the cooler housing (1).

6. Reciprocating grate cooler as claimed in claim 1, characterised in that the drive housing (7) is closed off so as to be airtight against the atmosphere by means of a cover (11) provided with at least one window (9, 10).

## Revendications

1. Refroidisseur à grilles effectuant des mouvements de poussée, comprenant :
a) une enveloppe (1) de refroidisseur dont le volume interne (2) se trouvant sous les éléments de grille est sous sur-pression d'air,
b) un axe de commande (4) d'un dispositif de commande (3) disposé à l'extérieur de l'enveloppe (1) du refroidisseur et destiné à produire le mouvement de poussée des éléments de grille passe par un trou allongé (5) prévu dans une cloison latérale (6) de l'enveloppe (1) du refroidisseur,
caractérisé en ce que
c) le dispositif de commande (3) est enfermé dans une enveloppe (7) de la commande dont le volume interne (8) est isolé hermétiquement vis à vis de l'atmosphère, mais qui par contre comporte une liaison d'équilibrage de pression avec le volume interne (2) de l'enveloppe (1) du refroidisseur.

2. Refroidisseur à grilles effectuant des mouvements de poussée selon la revendication 1, caractérisé en ce que le passage de l'axe de commande (4) dans le trou (5) prévu dans la cloison latérale (6) de l'enveloppe (1) du refroidisseur comporte une garniture en labyrinthe (12) qui forme la liaison d'équilibrage de pression entre le volume interne (2) de l'enveloppe (1) du refroidisseur et le volume interne (8) de l'enveloppe (7) de la commande.

3. Refroidisseur à grilles effectuant des mouvements de poussée selon la revendication 2, caractérisé en ce que la garniture en labyrinthe (12) comprend au moins deux éléments de garniture ovales (14) fixés à l'axe de commande (4) et mobiles avec celui-ci dans la direction de la poussée, ainsi qu'au moins un élément fixe de garniture qui est assujetti à la cloison latérale (6) de l'enveloppe (1) du refroidisseur.

4. Refroidisseur à grilles effectuant des mouvements de poussée selon la revendication 2, caractérisé en ce qu'une trémie (16) par laquelle la poussière retombant de la garniture en labyrinthe peut être recyclée dans le volume interne (2) de l'enveloppe (1) du refroidisseur est prévue sous la garniture en labyrinthe (12).

5. Refroidisseur à grilles effectuant des mouvements de poussée selon la revendication 2, caractérisé en ce qu'une tôle de protection (19) est prévue au-dessus de la partie de la garniture en labyrinthe (12) se trouvant dans le volume interne (2) de l'enveloppe (1) du refroidisseur.

6. Refroidisseur à grilles effectuant des mouvements de poussée selon la revendication 1, caractérisé en ce que l'enveloppe (7) de la commande est isolée hermétiquement vis à vis de l'atmosphère par un couvercle (11) comportant de préférence au moins une fenêtre (9, 10).
